# EUROPÄISCHE PATENTSCHRIFT

(11) **EP 3 194 325 B1**
(45) Veröffentlichungstag und Bekanntmachung des Hinweises auf die Patenterteilung: **04.09.2019**
(21) Anmeldenummer: 15794451.3
(22) Anmeldetag: 16.09.2015
(51) Int. Cl.: B66F 11/04, E06C 7/16, A62B 1/02, A62C 27/00, E06C 5/04

(54) **RETTUNGSKORB, SOWIE DAMIT AUSGERÜSTETES HUBRETTUNGSFAHRZEUG**
RESCUE CAGE, AND HOISTING RESCUE VEHICLE EQUIPPED THEREWITH
NACELLE DE SAUVETAGE ET VÉHICULE DE SECOURS À PLATEFORME ÉLÉVATRICE ÉQUIPÉ D'UNE TELLE NACELLE DE SAUVETAGE

(30) Priorität: 18.09.2014 DE 102014013898
(43) Veröffentlichungstag der Anmeldung: 26.07.2017
(73) Patentinhaber: Rosenbauer International AG, 4060 Leonding (AT)
(72) Erfinder: GÖLTZ, Berthold, 76872 Steinweiler (DE)
(74) Vertreter: Burger, Hannes
(86) Internationale Anmeldenummer: PCT/AT2015/050232
(87) Internationale Veröffentlichungsnummer: WO 2016/040978

(56) Entgegenhaltungen:
- EP-A1- 2 374 749
- DE-U1-202006 019 106
- DE-U1-202010 008 990
- JP-A- 2003 104 698
- US-A- 6 145 619

## Beschreibung

Die Erfindung betrifft einen Rettungskorb für ein Hubrettungsfahrzeug, insbesondere ein Feuerwehrauto mit Drehleiter, umfassend einen Korbboden, eine Korbumwehrung und zumindest ein insbesondere säulenartig ausgebildetes und vom Korbboden aufragendes Tragelement, welches zumindest eine Tragelement in einem äußeren Randbereich des Korbbodens angeordnet ist. Weiters betrifft die Erfindung auch noch ein mit einem derartigen Rettungskorb ausgestattetes Hubrettungsfahrzeug, wie dieses im Oberbegriff des Anspruches 15 beschrieben ist.

Die EP 2 374 749 A1 beschreibt einen Rettungskorb zur Brandbekämpfung mit einer Aufhängung zur Verbindung des Rettungskorbs mit einem Ende einer Leiter. Der Rettungskorb umfasst einen Korbboden sowie eine feststehend mit dem Korbboden verbundene Korbumwehrung, die zumindest im Bereich einer Korbvorderseite, im Bereich einer linken und rechten Korbseite sowie im Bereich einer Korbrückseite angeordnet ist. Weiters ist die Korbumwehrung feststehend mit dem Korbboden verbunden und weist säulenartig ausgebildete Steher auf. An den Stehern sind zumindest bereichsweise Verkleidungselemente angebracht. Im Bereich der Korbrückseite ist eine Aussparung in der Korbumwehrung ausgebildet, welche in der Höhe eines Handlaufs mit einer Sicherheitsstange verschlossen werden kann. Im Korbboden ist eine großflächige Ausnehmung angeordnet, in welche ein Unterbodenmodul verschiebbar von der Rückseite des Rettungskorbs in die Ausnehmung eingesetzt und mit der Aufhängung zur Verbindung mit der Leiter verbunden ist. Das Unterbodenmodul bildet in seiner in der Ausnehmung befindlichen Stellung einen Teil des Korbbodens als Standfläche für eine im Rettungskorb befindliche Person aus. Weiters sind am Unterbodenmodul im Bereich der Korbrückseite noch Schwenktüren angeordnet, welche an weiteren, vom Unterbodenmodul aufragend angeordneten Stehern verschwenkbar gelagert sind. Die weiteren Steher sind feststehend mit dem Unterbodenmodul verbundenen An der Korbvorderseite weist die Korbumwehrung eine zusätzliche Frontplatte auf. Durch das Vorsehen des Unterbodenmoduls wird die Möglichkeit geschaffen, den Rettungskorb vom Unterbodenmodul zu trennen und das Unterbodenmodul mit seiner bezüglich des Rettungskorbs dazu geringeren Abmessung während der Fahrt zum Einsatzort montiert am Leiterende zu belassen. Der abgenommene Rettungskorb kann getrennt vom Leiternsatz am Einsatzfahrzeug mittransportiert werden.

Weiters wird damit auch die Möglichkeit geschaffen, jeweils unterschiedlich ausgebildete Rettungskörbe mittels des Unterbodenmoduls am Leiternsatz zu befestigen.

Aus der DE 20 2006 019 106 U1 ist ein Rettungskorb zur Aufnahme für eine Krankentrage mit Kupplungsvorrichtung zur Rettung von Personen aus größeren Höhen und Tiefen bekannt geworden. Auch dieser Rettungskorb umfasst einen Korbboden sowie eine feststehend mit dem Korbboden verbundene Korbumwehrung, welche mehrere von Korbboden aufragende Steher umfasst. Die einzelnen Steher sind untereinander mittels Streben verbunden. An der vom Korbboden abgewendeten Seite der Steher sind diese mit einem Handlauf verbunden. Im Bereich der Korbvorderseite weist die Korbumwehrung zwei Schwenktüren auf, welche in deren aufgeschwenkten Stellung einen Zugang in den Rettungskorb sowie die Aufnahme einer Plattform als Krankentrageaufnahmevorrichtung ermöglichen. Weiters ist im Korbboden eine Aufnahmebüchse angeordnet, in welche ein an der Unterseite der Plattform befestigter Rastbolzen zur schwenkbaren Lagerung der Plattform eingesteckt werden kann. Zusätzlich ist im vorderen Türbereich ein schwenkbares Podest mit dem Korbboden verbunden, welches in der hochgeklappten Stellung einen Teil der Korbumwehrung bildet. In der abgeklappten Stellung dient das Podest als zusätzliche Unterstützung der am Korbboden abgestützten und über die Korbvorderseite vorragenden Plattform. Das Podest kann weiters zur leichtern Aufnahme eines Rollstuhls in den Rettungskorb dienen, wenn die Plattform nicht benötigt wird. Durch die fixe Verbindung der Korbumwehrung mit dem Korbboden kann lediglich jener Bereich der Korbumwehrung zur Aufnahme der Plattform sowie der darauf aufzunehmenden Krankentrage geöffnet werden, in welchem die Schwenktüren angeordnet sind.

Bei bisherigen Hubrettungsfahrzeugen, insbesondere mit einer Drehleiter, und dem daran angeordneten Rettungskorb wurde zur Aufnahme und Halterung einer Krankentragelagerung zumindest eine sogenannte Multifunktionssäule am äußeren Umfangsbereich des Rettungskorbes feststehend an diesem angeordnet. Diese Multifunktionssäule ragt ausgehend vom Korbboden bis in den Bereich des Handlaufs bzw. eines oberen Schutzgeländers. Am vom Korbboden abgewendeten Endbereich weist die zumindest eine Multifunktionssäule eine Aufhahmevorrichtung für ein damit verbindbares Verbindungselement auf. Das Verbindungselement kann an der Krankentragelagerung oder einem anderen Anbauteil, wie einem Wasserwerfer, einer Löschmitteldüse, einem Scheinwerfer oder dergleichen angeordnet sein. Da die Höhe der Multifunktionssäule so gewählt ist, dass diese bis in den Bereich des Handlaufs reicht, befindet sich die Krankentragelagerung oberhalb des Handlaufs und kann so je nach Ausbildung der Lagerstelle um einen großen Winkelbereich je nach Bedarf bezüglich des Rettungskorbs verschwenkt oder verdreht werden. Dabei kann die Anordnung der zumindest einen Multifunktionssäule im Bereich der linken und/oder rechten Korbseite erfolgen. Bei einer anderen Ausführung wurden zwei Multifunktionssäulen in einem Mittelabschnitt der Korbvorderseite an dessen Korbboden feststehend befestigt. Nachteilig ist bei der seitlichen Aufnahme der Krankentragelagerung am Rettungskorb das auf den Leitersatz eingebrachte Torsionsmoment. Weiters ist das Hantieren, insbesondere die unmittelbare Hilfeleistung durch den Helfer bzw. das Rettungspersonal, an dem auf der Krankentragelagerung aufgenommenen Trage befindlichen Patienten aufgrund der sich hoch über dem Korbboden befindlichen Position schwierig.

Der vorliegenden Erfindung liegt die Aufgabe zugrunde, einen Rettungskorb für ein Hubrettungsfahrzeug, insbesondere mit einer Drehleiter, sowie ein mit einem derartigen Rettungskorb ausgestattetes Hubrettungsfahrzeug zu schaffen, bei welchem die Hantierung des Patienten erleichtert sowie eine bessere Betreuung desselben während des Rettungsvorgangs ermöglicht wird. Des Weiteren soll aber auch unabhängig davon die Aufnahme von zumindest einer auf einem Rollstuhl oder einem Krankentragestuhl sitzenden Personen in diesem Rettungskorb einfacher und für das Rettungspersonal kräfteschonender ermöglicht werden. Darüber hinaus soll generell eine hohe Variationsmöglichkeit des Rettungskorbs für unterschiedlichste Einsatzbedingungen geschaffen werden.

Diese Aufgabe der Erfindung wird dadurch gelöst, dass am Korbboden im Bereich des zumindest einen im äußeren Randbereich des Korbbodens angeordneten Tragelements zumindest eine erste Aufhahmevorrichtung angeordnet oder ausgebildet ist, und die zumindest eine erste Aufnahmevorrichtung als Hülse ausgebildet ist. Das zumindest eine Tragelement weist auf seiner dem Korbboden zugewendeten Seite ein erstes Verbindungselement auf, welches erste Verbindungselement bedarfsweise lösbar mit der ersten Aufhahmevorrichtung verbindbar ist. Das erste Verbindungselement ist als Steckzapfen ausgebildet ist, wobei der Steckzapfen mit einem dem Korbboden zugewendeten Ende des Tragelements verbunden ist. Bei Wegnahme des Tragelements von der ersten Aufnahmevorrichtung ist zumindest ein an einem Zubehörteil angeordnetes oder ausgebildetes zweites Verbindungselement bedarfsweise lösbar mit der ersten Aufnahmevorrichtung verbindbar.

Die dadurch erzielten Vorteile liegen darin, dass so auch bei Drehleitern mit einem Rettungskorb die Möglichkeit geschaffen werden kann, diesen ansonsten nur durch schmale Durchtrittsöffnungen bzw. Zugangsöffnungen begehbaren Korbboden im Bereich seiner Korbvorderseite soweit zu öffnen, dass in Bodennähe eine Personenaufnahmeeinheit bei Bedarf angebracht werden kann. Durch die Ausbildung der ersten Aufnahmevorrichtung als Hülse kann damit auf geringstem Raum eine Aufnahme des ersten Verbindungselements mitsamt dem Tragelement oder aber auch ein zweites Verbindungselement eines Zubehörteils oder einer Personenaufnahmeeinheit aufgenommen werden. Dadurch kann eine einfache Kombinationsmöglichkeit für die unterschiedlichsten Anwendungsfälle geschaffen werden. Durch die Wegnahme des zumindest einen Tragelements von der ersten Aufnahmevorrichtung wird die Möglichkeit geschaffen, dass durch dessen Wegnahme im Bodenbereich des Rettungskorbs die entsprechende Aufnahmevorrichtung freigegeben und dafür ein Zubehörteil oder ein Funktionselement mit einem zur ersten Aufnahmevorrichtung passenden Verbindungselement verbunden und damit am Rettungskorb gehalten werden kann. Weiters wird somit aber auch eine hohe Flexibilität des Rettungskorbes erzielt, da bei diesem nach der Wegnahme des Tragelements in die frei gewordene Aufnahmevorrichtung die unterschiedlichsten Hilfsmittel eingesetzt und gehalten werden können.

Durch die nun geschaffene Möglichkeit, Teile der Korbumwehrung abnehmbar, verschiebbar oder wegklappbar auszubilden, wird so das Betreuen der zu rettenden Person sowie das spätere Hantieren der Trage für das Hilfspersonal wesentlich erleichtert. Damit wird eine reversible Umbaumöglichkeit von einer geschlossenen Umwehrungsstruktur des Rettungskorbes zu einem im Bereich seiner Korbumwehrung, insbesondere seiner Vorderseite, frei zugänglichen Korbboden und wieder zur vollen geschlossenen Ausbildung geschaffen. Gegenüber der ansonsten üblichen Anordnung der als Krankentrageaufnahmevorrichtung ausgebildeten Personenaufnahmeeinheit oberhalb des Handlaufs, bei welcher eine direkte intensive Betreuung, wie beispielsweise eine Reanimation während des Transports im Rettungskorb nur schwierig bis überhaupt nicht möglich ist, ist dies bei der bodennahen Aufnahme im Rettungskorb wesentlich vereinfacht. Befindet sich hingegen die zu rettende bzw. zu bergende Person in Bodennähe des Korbbodens, kann bereits unmittelbar nach der Aufnahme der Trage an der Personenaufnahmeeinheit mit lebensrettenden Sofortmaßnahmen begonnen und diese bis zur Übergabe an weitere am Boden befindliche Rettungskräfte durchgeführt werden. Weiters wird damit aber auch die nachfolgende Entnahme der Trage von der Krankentrageaufnahmevorrichtung im Bereich der Aufstandsfläche bzw. des Geländes des Hubrettungsfahrzeugs erleichtert, da die Entnahmehöhe bis nahe an das Bodenniveau abgesenkt werden kann. Wird hingegen ein Rollstuhl oder ein Krankentragestuhl im Rettungskorb zu Rettungszwecken samt Person aufgenommen, kann hier ebenfalls ein bodennahes Entladen einfach erfolgen. Dieses Öffnen kann damit bei Bedarf erfolgen, wobei im normalen Einsatz für die Brandbekämpfung oder anderer Hilfs- und Rettungsmaßnahmen die Korbumwehrung die im Rettungskorb befindliche Person bzw. Personen vor einem Absturz schützt.

Weiters ist es vorteilhaft, wenn an dem zumindest einen Tragelement, insbesondere an dessen ersten Verbindungselement, oder an dem zumindest einen zweiten Verbindungselement des Zubehörteils ein erstes Arretierelement, und an der zumindest einen ersten Aufnahmevorrichtung ein zweites Arretierelement angeordnet oder ausgebildet ist, welche Arretierelemente in der miteinander verbundenen Stellung des ersten Verbindungselements und der ersten Aufnahmevorrichtung oder des zweiten Verbindungselements und der ersten Aufnahmevorrichtung miteinander in Eingriff stehen und jeweils eine Arretiervorrichtung ausbilden. Dadurch kann eine unbeabsichtigte Wegnahme des Tragelementes, insbesondere wenn dieses Bestandteil der Korbumwehrung ist, verhindert werden. Durch das Anordnen bzw. Vorsehen der Arretierelemente sowie der daraus gebildeten Arretiervorrichtung kann so eine sichere Lagefixierung bis zum bewussten Lösen der Arretiervorrichtung geschaffen werden. Damit kann die Sicherheit für die im Rettungskorb befindliche Person wesentlich erhöht werden. Dabei ist auch eine Mehrfachverriegelung bzw. Mehrfacharretierung möglich. Weiters können damit auch die unterschiedlichsten Zubehörteile, insbesondere die Personenaufnahmeeinheiten, mit dem zumindest daran angeordneten zweiten Verbindungselement ebenfalls arretiert am Rettungskorb gehalten werden. So kann ebenfalls ein unbeabsichtigtes Lösen der Zubehörteile vom Rettungskorb verhindert werden.

Eine weitere mögliche Ausführungsform hat die Merkmale, dass das zumindest zweite Verbindungselement des Zubehörteils unter Zwischenschaltung zumindest eines Distanzelements bedarfsweise lösbar mit der ersten Aufnahmevorrichtung verbindbar ist. So kann durch das Anordnen des zusätzlichen Distanzelementes der Abstand des Zubehörteils, insbesondere der Personenaufnahmeeinheit, von dem die Aufstandsfläche definierenden Korbboden variiert werden. Damit kann eine noch universellere Möglichkeit des Einsatzes des Rettungskorbes mit dem daran befestigten Zubehörteil geschaffen werden.

Eine weitere Ausbildung sieht vor, dass insbesondere in einem Mittelabschnitt der Korbvorderseite sowie in dessen Längserstreckung gesehen am Korbboden mehrere, insbesondere zwei, voneinander beabstandete erste Aufnahmevorrichtungen angeordnet oder ausgebildet sind. Dadurch wird die Möglichkeit geschaffen, das oder die Tragelemente in unterschiedlichen Positionen am Rettungskorb positionieren zu können. Darüber hinaus können so aber auch mehrere Tragelemente nebeneinander im Bereich des Korbumfanges bedarfsweise lösbar befestigt werden. Dadurch kann eine noch höhere Variationsmöglichkeit für die Öffnung der Korbumwehrung des Rettungskorbes geschaffen werden. Weiters kann damit aber auch eine zueinander unterschiedliche Platzierung der Zubehörteile, insbesondere der Personenaufnahmeeinheit, am Rettungskorb erreicht werden.

Eine andere Ausführungsform zeichnet sich dadurch aus, dass an jeder der ersten Aufnahmevorrichtungen jeweils eines der Tragelemente befestigbar ist, wobei die Tragelemente, insbesondere im Bereich ihrer vom Korbboden abgewendeten Enden, über zumindest ein sich zwischen diesen erstreckendes Verbindungselement miteinander verbunden sind. Damit kann insbesondere im Bereich der Korbvorderseite bei montierten Tragelementen ein sicherer Abschluss und die Ausbildung der Korbumwehrung geschaffen werden. Des Weiteren kann der zwischen den beiden Tragelementen gebildete Freiraum auch als Durchstiegsöffnung dienen, welche durch das Anordnen einer Klappleiter bedarfsweise verschließbar ist.

Eine weitere bevorzugte Ausführungsform ist dadurch gekennzeichnet, dass das zumindest eine Tragelement in seinem vom Korbboden abgewendeten Endbereich eine zweite Aufnahmevorrichtung aufweist, wobei das zweite Verbindungselement des Zubehörteils bedarfsweise lösbar mit der zweiten Aufhahmevorrichtung verbindbar ist. Durch das Vorsehen der zweiten Aufnahmevorrichtung kann beim am Rettungskorb angeordneten Tragelement auf diesem ein Anbauteil bedarfsweise lösbar gehalten werden. Darüber hinaus wird so aber auch noch die Möglichkeit geschaffen, auch die Personenaufnahmeeinheit, insbesondere die Krankentrageaufnahmevorrichtung, in einer vom Korbboden distanzierten Stellung halten zu können.

Weiters ist es vorteilhaft, wenn die Korbumwehrung zumindest eine verschließbare Durchstiegsöffnung aufweist, welche Durchstiegsöffnung insbesondere im Bereich der Korbvorderseite angeordnet ist. So kann ein leichterer Zustieg erreicht oder das Verlassen des Rettungskorbes für die Rettungskräfte bzw. das Bedienpersonal erleichtert werden. Durch das Vorsehen der verschließbaren Durchstiegsöffnung kann so trotz der entfernbaren Tragelemente auch bei deren Vorhandensein ein Einstieg in den Rettungskorb oder ein Verlassen desselben einfach ermöglicht werden. Ist die Durchstiegsöffnung im Bereich der Korbvorderseite vorgesehen, kann so bei Wegnahme des oder der Tragelemente zusätzlich eine größere Öffnungsweite der Korbvorderseite erzielt werden. So kann mit wenigen Handgriffen ein rascher Umbau des Rettungskorbes erfolgen und damit an diesem die unterschiedlichsten Zubehörteile, insbesondere die Personenaufnahmeeinheit, angeordnet und befestigt werden.

Eine weitere mögliche Ausführungsform hat die Merkmale, dass sich die zumindest eine verschließbare Durchstiegsöffnung ausgehend von dem zumindest einen Tragelement bis in den Bereich der linken und/oder rechten Korbseite erstreckt. Dadurch wird die Möglichkeit geschaffen, eine größtmögliche Öffnungsweite des Rettungskorbs im Bereich seiner Korbvorderseite zu erzielen. Da die Durchstiegsöffnungen zumeist durch Schwenk- oder Schiebetüren verschlossen sind, kann auch die Öffnung der Korbvorderseite rasch und ohne Zuhilfenahme von Hilfswerkzeugen für den Umbau zur Aufnahme der Personenaufnahmeeinheit durchgeführt werden. Weiters kann damit nahezu auch die vollkommene Breite bzw. Länge der Korbvorderseite einfach geöffnet werden und es steht ein großer Aufnahmeraum am Rettungskorb zur Verfügung. Damit kann dieser einfach in bodennaher Lage beladen oder entladen werden.

Eine andere Ausführungsform zeichnet sich dadurch aus, dass am Rettungskorb und/oder am Zubehörteil zumindest ein Stellmittel, insbesondere eine Seilwinde, ein Kettenzug, ein Flaschenzug, ein Linearantrieb, ein Spindelantrieb, ein Zahnstangenantrieb, ein druckmittelbetätigter Antrieb, oder eine Umlenkrolle angeordnet ist. Damit wird die Aufnahme der Trage oder eines Rollstuhls bzw. eines Krankentragestuhls auf die Personenaufnahmeeinheit für das Rettungspersonal wesentlich erleichtert. Durch die Unterstützung des Stellmittels wird es somit möglich, auch schwerere Personen beispielsweise über Rampen oder andere Hilfsmittel leichter in den Bereich des Rettungskorbes und der dort angeordneten Personenaufnahmeeinheit zu verbringen.

Weiters ist es vorteilhaft, wenn das Stellmittel mittels einer Kupplungsvorrichtung bedarfsweise lösbar mit dem Zubehörteil verbunden ist. Dadurch wird eine noch höhere Flexibilität im Rettungseinsatz sowie eine rasche Umrüstung auf sich ändernde Einsatzbedingungen ermöglicht.

Eine weitere bevorzugte Ausführungsform ist dadurch gekennzeichnet, dass das Zubehörteil ausgewählt ist aus der Gruppe von Scheinwerfer, Hochdrucklüfter, Wasserwerfer oder Halter derselben, Rampe, Personenaufnahmeeinheit wie Krankentrageaufnahmevorrichtung, Krankentragestuhlaufnahmevorrichtung oder Rollstuhlaufnahmevorrichtung. Durch die unterschiedlichen Ausbildungen der aufzunehmenden Zubehörteile wird ein universellerer Einsatz des Rettungskorbs ermöglicht. So kann rasch ein Wechsel bzw. ein Umbau von einem Zubehörteil auf ein anderes Zubehörteil erfolgen, wodurch auf sich ändernde Einsatzbedingungen rasch reagiert werden kann.

Eine weitere mögliche Ausführungsform hat die Merkmale, dass an dem als Personenaufnahmeeinheit ausgebildeten Zubehörteil die Rampe angeordnet ist, welche insbesondere lösbar daran gehalten ist. Damit kann die Übernahme oder die Übergabe der Krankentrage, des Rollstuhls oder des Krankentragestuhls auf die Personenaufnahmeeinheit bzw. den Rettungskorb wesentlich erleichtert werden. Weiters kann so auch die Möglichkeit geschaffen werden, eine zusätzliche Plattform als Verlängerung der jeweiligen Personenaufnahmeeinheit zu bilden, um so auch größere Distanzen zwischen Bauwerken und dem Rettungskorb überbrücken zu können.

Eine andere Ausführungsform zeichnet sich dadurch aus, dass die Rampe schwenkbar ausgebildet ist. So kann nach der Aufnahme des jeweiligen Transport- bzw. Rettungsmittel an der Personenaufnahmeeinheit sowie für den nachfolgenden Transport im Bereich des Rettungskorbes eine zusätzliche Sicherung gegen ungewollte Verlagerung bis hin zum Absturz geschaffen werden.

Eine weitere bevorzugte Ausführungsform ist dadurch gekennzeichnet, dass die Rampe in zumindest einer ihrer Schwenkstellungen mittels einer Verriegelungsvorrichtung arretierbar ist. Damit kann eine noch bessere Sicherung gegen ungewollte Verlagerungen geschaffen werden.

Die Aufgabe der Erfindung wird aber eigenständig auch durch die Merkmale des Anspruches 15 gelöst. Die sich aus der Merkmalskombination dieses Anspruches ergebenden Vorteile liegen darin, dass so auch insbesondere bei Drehleitern mit einem Rettungskorb die Möglichkeit geschaffen wird, diesen ansonsten nur durch schmale Durchtrittsöffnungen bzw. Zugangsöffnungen begehbaren Korbboden im Bereich seiner Korbumwehrung soweit zu öffnen, dass in Bodennähe ein Zubehörteil, insbesondere eine Personenaufnahmeeinheit bei Bedarf angebracht werden kann. Durch die nun geschaffene Möglichkeit, Teile der Korbumwehrung abnehmbar oder wegklappbar auszubilden, wird damit das Betreuen sowie das spätere Hantieren der Trage für das Hilfspersonal wesentlich erleichtert. Weiters kann durch die in etwa zentrale Anordnung der Personenaufnahmeeinheit bezüglich der Längserstreckung des Leitersatzes der Drehleiter eine geringere exzentrische Krafteinleitung auf die Drehleiter eingebracht. Damit können Verwindungen einzelner Leitern des Leitersatzes der Drehleiter verringert bzw. überhaupt vermieden werden.

Gegenüber der ansonsten üblichen Anordnung der Personenaufnahmeeinheit, insbesondere der Krankentrageaufnahmevorrichtung, oberhalb des Handlaufs, bei welcher eine direkte intensive Betreuung, wie beispielsweise eine Reanimation während des Transports im Rettungskorb nur schwierig bis überhaupt nicht möglich ist, ist dies bei der bodennahen Aufnahme wesentlich vereinfacht. Darüber hinaus kann so aber auch die Entnahme im Bodenbereich durch das Rettungspersonal wesentlich erleichtert werden, da die Entnahmehöhe bis nahe an das Bodenniveau und damit der Aufstandsfläche des Hubrettungsfahrzeugs abgesenkt werden kann. Befindet sich hingegen die zu rettende Person in Bodennähe des Korbbodens, kann bereits unmittelbar nach der Aufnahme der Trage an der Personenaufnahmeeinheit mit lebensrettenden Sofortmaßnahmen begonnen und diese bis zur Übergabe an weitere am Boden befindliche Rettungskräfte durchgeführt werden. Dieses Öffnen kann damit bei Bedarf erfolgen, wobei im normalen Einsatz für die Brandbekämpfung oder anderer Hilfs- und Rettungsmaßnahmen die Korbumwehrung die im Rettungskorb befindliche Person bzw. Personen vor einem Absturz schützt.

Weiters kann noch vorgesehen sein, dass an der Personenaufnahmeeinheit, insbesondere einer Krankentrageaufnahmevorrichtung, Krankentragestuhlaufnahmevorrichtung oder Rollstuhlaufnahmevorrichtung, ein Stellmittel, insbesondere eine Seilwinde, ein Kettenzug, ein Flaschenzug, ein Linearantrieb, ein Spindelantrieb, ein Zahnstangenantrieb, ein druckmittelbetätigter Antrieb, angeordnet ist. Damit wird die Aufnahme der Trage oder eines Rollstuhls bzw. eines Krankentragestuhls auf die Personenaufnahmeeinheit für das Rettungspersonal wesentlich erleichtert. Durch die Unterstützung des Stellmittels wird es somit möglich, auch schwerere Personen beispielsweise über Rampen oder andere Hilfsmittel leichter in den Bereich des Rettungskorbes und der dort angeordneten Personenaufnahmeeinheit zu verbringen.

Eine weitere mögliche Ausführungsform hat die Merkmale, dass das Stellmittel mittels einer Kupplungsvorrichtung bedarfsweise lösbar mit der Personenaufnahmeeinheit, insbesondere einem Basisrahmen, verbunden ist. Damit kann je nach Bedarf einfach ein Umrüsten erfolgen und erst wenn eine zusätzliche Zugkraft benötigt wird, das dafür vorgesehene Stellmittel angekuppelt und so gehalten werden kann.

Weiters ist es vorteilhaft, wenn an der Personenaufnahmeeinheit eine Rampe angeordnet ist, welche insbesondere lösbar daran gehalten ist. Damit kann nach Bedarf und Einsatzzweck rasch vor Ort ein zusätzliches Hilfsmittel für den Beladevorgang oder den Entladevorgang angeordnet werden. So kann ein universellerer Einsatz der Personenaufnahmeeinheit erzielt werden.

Schließlich sieht eine weitere Ausbildung vor, dass die Rampe schwenkbar ausgebildet ist und insbesondere in zumindest einer ihrer Schwenkstellungen mittels einer Verriegelungsvorrichtung arretierbar ist. So wird es möglich, dass der Beladevorgang oder der Entladevorgang noch besser an unterschiedliche Höhenniveaus angepasst werden kann. Darüber hinaus kann so aber gleichzeitig damit auch noch bei entsprechender Stellung eine Schutz- und/oder Sicherungswirkung für die aufgenommene Person erreicht werden.

Zum besseren Verständnis der Erfindung wird diese anhand der nachfolgenden Figuren näher erläutert.

Es zeigen jeweils in stark vereinfachter, schematischer Darstellung:
- Fig. 1: ein Hubrettungsfahrzeug mit einer Drehleiter sowie einem Rettungskorb, in Seitenansicht;
- Fig. 2: den Rettungskorb nach Fig. 1 alleinig, mit einem Korbboden, einer diesen umgrenzenden Korbumwehrung sowie säulenartigen Tragelementen, in schaubildlicher Darstellung;
- Fig. 3: den Rettungskorb nach Fig. 2, jedoch mit geöffneter Korbvorderseite, in schaubildlicher Darstellung;
- Fig. 4: den Rettungskorb nach den Fig. 2 und 3 mit geöffneter Korbvorderseite und einem im Bodenbereich angeordneten, als Personenaufnahmeeinheit in Form einer Krankentragelagerung ausgebildeten Zubehörteil, in schaubildlicher Darstellung;
- Fig. 5: ein Detail einer möglichen lösbaren Halterung des Tragelements am Korbboden, im Axialschnitt;
- Fig. 6: den Rettungskorb nach den Fig. 2 und 3 mit teilweise geschlossener Korbumwehrung und einem im Rettungskorb aufgenommenen Rollstuhl, in schaubildlicher Darstellung;
- Fig. 7: einen anderen Rettungskorb mit geöffneter Korbumwehrung und einem im Bodenbereich angeordneten, als Personenaufnahmeeinheit in Form einer Rollstuhlaufnahmevorrichtung ausgebildeten Zubehörteil und darauf aufgenommenen Rollstuhl, in schaubildlicher Darstellung;
- Fig. 8: den Rettungskorb nach Fig. 7 mit geschlossener Korbumwehrung, in schaubildlicher Darstellung;
- Fig. 9: den Rettungskorb nach den Fig. 7 und 8, ohne Rollstuhl und abgeklappter Rampe des Zubehörteils, in schaubildlicher Darstellung.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen. Der Begriff "insbesondere" wird nachfolgend so verstanden, dass es sich dabei um eine mögliche speziellere Ausbildung oder nähere Spezifizierung eines Gegenstandes handeln kann, aber nicht unbedingt eine zwingende, bevorzugte Ausführungsform desselben darstellen muss.

In der Fig. 1 ist vereinfacht ein Hubrettungsfahrzeug 1 gezeigt, welches bei der Feuerwehr oder anderen Hilfs- und/oder Rettungsorganisationen zum Einsatz kommen kann. Das Hubrettungsfahrzeug 1 kann auch nur zum Löscheinsatz dienen, wobei aber auch Personen- oder Tierrettungsmaßnahmen oder technische Hilfeleistungen in verschiedensten Höhen oder Tiefen damit durchgeführt werden können. So kann das Hubrettungsfahrzeug 1 im vorliegenden Ausführungsbeispiel ein nur vereinfacht dargestelltes Fahrgestell 2, eine daran angeordnete Drehleiter 3 mit einem Leitersatz und einen am Leitersatz der Drehleiter 3 gehaltenen Rettungskorb 4 umfassen. Die Drehleiter 3 umfasst eine Dreh- bzw. Schwenkanordnung, mittels welcher der Leitersatz entsprechend verstellt werden kann.

Das Hubrettungsfahrzeug 1 könnte aber auch einen Teleskop- oder Gelenkmast anstelle der Drehleiter aufweisen. Der Rettungskorb 4 ist zumeist an einem vom Fahrgestell 2 bzw. von der Dreh- bzw. Schwenkanordnung abgewendeten Ende des Leitersatzes der Drehleiter 3 angeordnet und kann bedarfsweise für die Anfahrt oder Abfahrt zum und vom Einsatzort sowie während des bestimmungsgemäßen Gebrauchs entsprechend verschwenkt bzw. verstellt werden.

Im nachfolgenden wird der Rettungskorb 4 für sich alleinig dargestellt und beschrieben, wobei auf die Halterung bzw. Lagerung an der Drehleiter 3 nicht näher eingegangen wird. Für die Ausbildung des Rettungskorbs 4 wird auch auf die jeweils geltenden Normen hingewiesen, wobei auch versucht wurde eine dazu entsprechende Begriffswahl zu treffen.

In den Fig. 2 bis 9 ist der Rettungskorb 4 in verschiedenen Ansichten sowie unterschiedlichen Anwendungsbeispielen dargestellt, wobei dieser einen Korbboden 5, eine Korbumwehrung 6 sowie zumindest ein insbesondere säulenartig ausgebildetes Tragelement 7 umfasst. Das Tragelement 7 kann auch als Multifunktionssäule bezeichnet werden. Der Korbboden 5 kann auch als Plattform bzw. Arbeitsbühne bezeichnet werden. Die Korbumwehrung 6 dient dazu, jene auf dem Korbboden 5 befindliche Person oder Personen vor einem Absturz zu bewahren sowie auch gegebenenfalls vor Hitze- und/oder Strahleneinwirkung zu schützen. So kann die Korbumwehrung 6 auch als Schutzeinrichtung bezeichnet werden, welche aus den verschiedensten einzelnen Bauteilkomponenten gebildet sein kann. So ist hier vorgesehen, dass das oder die Tragelemente 7 als bedarfsweise entfern- bzw. entnehmbar vom Korbboden 5 ausgebildet sind.

Die Korbumwehrung 6 kann z.B. einen Handlauf, Fußleisten im Bereich des Korbbodens 5, ein oberes Schutzgeländer und/oder mehrere zusätzliche Steher 30 oder Säulen umfassen. Die zusätzlichen Steher 30 sind bei diesem Ausführungsbeispiel im seitlichen Bereich des Rettungskorbes 4 angeordnet. Der oder die Steher 30 sind zumeist feststehend mit dem Rettungskorb 4, insbesondere dessen Korbboden 5 verbunden. Dabei sei erwähnt, dass die Anordnung des oder der Tragelemente 7 sowie des oder der Steher 30 nur beispielhaft dargestellt worden ist und jede beliebige andere Anordnung derselben möglich ist. Es wäre auch noch möglich, die Korbumwehrung 6 nur durch entfernbare Tragelemente 7 oder aus einzelnen durch die Tragelemente 7 gebildete, zusammengehörige Brüstungsteile zu bilden. Damit kann die gesamte Korbumwehrung 6 vom Korbboden 5 abgenommen werden.

Um einen Zugang innerhalb der Korbumwehrung 6 zur Erreichung des Korbboden 5 zu ermöglichen, kann eine oder können mehrere verschließbare Durchstiegsöffnungen 8 im Bereich der Korbumwehrung 6 angeordnet oder ausgebildet sein. Die Durchstiegsöffnung 8 kann z.B. mittels einer Klapptüre, einer Klappleiter, einer Schiebetüre, einer Falttüre oder dergleichen verschließbar ausgebildet sein. Der Handlauf kann zusätzlich oberhalb der Durchstiegsöffnung 8 angeordnet sein. Die zumindest eine verschließbare Durchstiegsöffnung 8 ist im vorliegenden Ausführungsbeispiel im Bereich der Korbvorderseite 9 angeordnet, wobei jedoch diese auch im Eckbereich und/oder einer anderen Korbseite der Korbumwehrung 6 angeordnet sein kann.

Die Korbumwehrung 6 ist bei diesem Ausführungsbeispiel im Bereich einer Korbvorderseite 9, im Bereich einer linken und/oder rechten Korbseite 10, 11 sowie gegebenenfalls auch noch im Bereich einer Korbrückseite 12 angeordnet.

Weiters umfasst der Rettungskorb 4, insbesondere dessen Korbumwehrung 6, auch noch zumindest eine, bevorzugt jedoch mehrere der säulenartig ausgebildeten Tragelemente 7. Das oder die säulenförmigen Tragelemente 7 ragen vom Korbboden 5 auf und sind im äußeren Randbereich des Korbbodens 5 an diesem angeordnet. Im vorliegenden Ausführungsbeispiel sind im Bereich der Korbvorderseite 9 in dessen Mittelabschnitt 13 zwei Tragelemente 7 angeordnet, wobei diese zusätzlich noch zur Erhöhung der Eigensteifigkeit und Bildung eines Rahmenelements insbesondere im Bereich ihrer vom Korbboden 5 abgewendeten Enden über zumindest ein sich zwischen diesen erstreckendes Verbindungselement 14- im vorliegenden Ausführungsbeispiel ein Holm - miteinander verbunden sein können. Das Verbindungselement 14 kann aber auch durch einen anderen Bauteil, beispielsweise einen Blechteil, ein Flacheisen oder dgl. gebildet sein. Dabei ist es möglich, aus zumindest zwei Tragelementen 7 und einem oder mehreren Verbindungselementen 14 einen zusammengehörigen Brüstungsteil zu bilden, welcher gemeinsam vom Korbboden 5 abnehmbar ist.

Das oder die Tragelemente 7 weisen eine Höhe bzw. Länge auf, dass diese vom Korbboden 5 bis in etwa den Bereich des Handlaufs reichen. Dieser befindet sich mindestens 1,1 m oberhalb der durch den Korbboden 5 definierten Aufstandsfläche. Diese Höhe ist derzeit geltende Norm und ist bei entsprechender Änderung daran anzupassen.

Wie bereits zuvor beschrieben, kann zwischen den beiden insbesondere säulenförmigen Tragelementen 7 eine Klappleiter angeordnet sein, welche in der eingeklappten Stellung den die Durchstiegsöffnung 8 ausbildenden Zwischenraum verschließt. Weiters kann auch noch zumindest eine weitere, verschließbare Durchstiegsöffnung 8 sich ausgehend von dem zumindest einen Tragelement 7 bis in den Bereich der linken Korbseite 10 und/oder der rechten Korbseite 11 erstrecken. Bevorzugt ist beidseits des zumindest einen Tragelements 7 jeweils die zumindest eine verschließbare Durchstiegsöffnung 8 angeordnet. Die Durchstiegsöffnung 8 kann aber auch mehrfach angeordnet sein und so auch im Eckbereich und/oder zumindest einer der anderen Korbseiten 10 bis 12.

Im vorliegenden Ausführungsbeispiel sind die beidseits der beiden säulenartigen Tragelemente 7 angeordneten weiteren Durchstiegsöffnungen 8 jeweils mittels einer nach innen öffenbaren Klapptüre oder Schenktüre verschließbar.

Um nun einen nahezu freien Zugang in den Rettungskorb 4 von seiner Korbvorderseite 9 bzw. eine ausgehend vom Korbboden 5 nach vorne offene Korbumwehrung 6 ausbilden zu können, ist hier vorgesehen, dass am Korbboden 5 im Bereich des zumindest einen Tragelements 7, bevorzug bei beiden der Tragelemente 7, zumindest eine erste Aufnahmevorrichtung 15 angeordnet oder ausgebildet ist.

Das zumindest eine säulenartige Tragelement 7 weist auf seiner dem Korbboden 5 zugewendeten Seite ein erstes Verbindungselement 16 auf. Das erste Verbindungselement 16 ist bedarfsweise lösbar mit der ersten Aufnahmevorrichtung 15 verbindbar. Damit wird es möglich, bei Bedarf das oder im vorliegenden Ausführungsbeispiel die beiden Tragelemente 7 im Bereich der Korbvorderseite 9 vom Rettungskorb 4 entfernen zu können. Dieses Entfernen kann durch Wegnahme, Verschieben oder Verschwenken erfolgen. Sind zwei oder mehrere derartiger Tragelemente 7 vorgesehen, ist auch für jedes der Tragelemente 7 eine eigene erste Aufnahmevorrichtung 15 im Bereich des Korbbodens 5 anzuordnen oder auszubilden.

In weiterer Folge kann auch noch die zumindest eine weitere, beidseits der säulenartigen Tragelemente 7 angeordnete und durch die Klapptüre bzw. Schwenktüre verschlossene Durchstiegsöffnung 8 durch Wegschwenken dieser ebenfalls geöffnet werden. Damit kann bei beidseitigem Öffnen der Durchstiegsöffnungen 8 nahezu die volle Breite des Korbboden 5 im Bereich seiner Korbvorderseite 9 freigegeben werden. Dies ist am besten aus der Fig. 3 zu ersehen. Im Bereich der Korbvorderseite 9 sind im Bereich des Korbbodens 5 auch noch die beiden ersten Aufnahmevorrichtungen 15 zu erkennen.

Durch die nun geschaffene Möglichkeit, die Korbumwehrung 6 zu einem gewissen Umfangsanteil durch die Entfernung zumindest einzelner der Tragelemente 7 öffnen zu können, kann in die zumindest eine frei gewordene erste Aufnahmevorrichtung 15 ein Zubehörteil 17 mit einem entsprechend ausgebildeten Gegenstück daran gehalten werden. Das Zubehörteil 17 kann aus der Gruppe von Scheinwerfer, Hochdrucklüfter, Wasserwerfer oder Halter derselben, Rampe, Personenaufnahmeeinheit wie Krankentrageaufnahmevorrichtung, Krankentragestuhlaufnahmevorrichtung oder Rollstuhlaufnahmevorrichtung ausgewählt sein.

Wie nun aus der Fig. 4 zu ersehen ist, kann nach dem Freigeben der Korbvorderseite 9 z.B. das hier als Personenaufnahmeeinheit ausgebildete Zubehörteil 17 in Bodennähe im Rettungskorb 4 angebracht bzw. aufgenommen werden. Die Personenaufnahmeeinheit ist bei diesem Ausführungsbeispiel als Krankentrageaufnahmevorrichtung ausgebildet, wobei sich die nachfolgende Beschreibung auf diese Ausführungsform bezieht.

An der Personenaufnahmeeinheit ist zumindest ein zweites Verbindungselement 18 angeordnet oder ausgebildet. Zur Halterung bzw. Befestigung der Personenaufnahmeeinheit am Rettungskorb 4 ist das zweite Verbindungselement 18 mit der ersten Aufnahmevorrichtung 15 bedarfsweise lösbar verbindbar. Die Personenaufnahmeeinheit kann auch noch eine Schwenklagerung aufweisen, wodurch die relative Winkellage der Personenaufnahmeeinheit bezüglich der Längsausrichtung des Leitersatzes der Drehleiter 3 in gewissen Grenzen einstellbar ist. Dies kann durch die Bedien- bzw. Rettungsperson im Zuge des Aufnahmevorgangs der Trage mit dem zu transportierenden Patienten erfolgen. Dadurch kann je nach der Stellung des Rettungskorbs 4 bezüglich der Übernahmerichtung der Trage eine gewisse Ausrichtung erfolgen.

Zusätzlich kann das säulenförmige Tragelement 7 in seinem vom Korbboden 5 abgewendeten Endbereich eine zweite Aufnahmevorrichtung 19 aufweisen - siehe Fig. 2. Damit kann bei am Korbboden 5 an der ersten Aufnahmevorrichtung 15 gehaltenen Tragelement 7 auch im Bereich der Höhe des Handlaufs ein nicht näher dargestellter weiterer Zubehörteil 17 oder ein anderer Anbauteil, wie z.B. wie ein Wasserwerfer, eine Löschmitteldüse, ein Scheinwerfer, eine Kabeltrommel, eine Schlauchtrommel, eine Schlauchhaspel oder dergleichen je nach Bedarf daran befestigt, insbesondere bedarfsweise lösbar verbunden werden. Weiters besteht damit aber auch noch die Möglichkeit, die Personenaufnahmeeinheit mit dessen zumindest einem zweiten Verbindungselement 18 auch bedarfsweise lösbar mit der zweiten Aufnahmevorrichtung 19 zu verbinden.

Zur Erleichterung der Aufschubbewegung der auf der Personenaufnahmeeinheit aufzunehmenden Trage samt Patient kann am Rettungskorb 4, im Bereich der Korbrückseite 12 und/oder direkt an der Personenaufnahmeeinheit ein Stellmittel 20 angeordnet sein. Das Stellmittel 20 kann z.B. durch eine Seilwinde, einen Kettenzug, einen Flaschenzug einen Linearantrieb, einen Spindelantrieb, einen Zahnstangenantrieb, einen druckmittelbetätigten Antrieb, oder eine Umlenkrolle oder dergleichen gebildet sein. Der druckmittelbetätigte Antrieb kann z.B. ein Hydraulik- oder Pneumatikzylinder sein. Weiters kann das Stellmittel 20 aber auch noch mit einer Antriebseinheit in Antriebsverbindung stehen, um so die benötigte Kraftaufbringung zu bewirken. Die Kombination der Personenaufnahmeeinheit mit dem Stellmittel 20 kann gegebenenfalls für sich eine eigenständige Erfindung darstellen. Übt das Stellmittel eine Zugkraft aus, kann dieses auch noch als Zugmittel bezeichnet werden.

Zur Halterung oder Befestigung des Stellmittels 20 am Rettungskorb 4 könnte z.B. im Bereich der Korbrückseite 12 auch ein säulenförmiges Tragelement 7 oder ein Steher 30 angeordnet sein und das Stellmittel 20 mit der am oberen Endbereich des Tragelements 7 oder des Stehers 30 angeordneten oder ausgebildeten zweiten Aufnahmevorrichtung 19 bedarfsweise lösbar verbunden werden. Dazu wäre aber auch das Stellmittel 20 mit zumindest einem zweiten Verbindungselement 18 auszustatten, welches mit der zweiten Aufnahmevorrichtung 19 bedarfsweise lösbar verbindbar ist.

Weiters könnte das Stellmittel 20 aber auch im Bodenbereich des Rettungskorbs 4 mit einer eigens dafür vorgesehenen ersten Aufnahmevorrichtung 15 verbunden werden. Zusätzlich könnte aber auch das Stellmittel 20 mittels einer Kupplungsvorrichtung 31 bedarfsweise lösbar mit dem Zubehörteil 17 und/oder dem Rettungskorb 4 verbunden sein. Das Stellmittel 20 dient dazu, die Trage bzw. Krankentrage, den Rollstuhl oder den Krankentragestuhl samt der jeweils darauf befindlichen Person leichter und kräftesparender auf die Personenaufnahmeeinheit, insbesondere die Krankentrageaufnahmevorrichtung, die Rollstuhlaufnahmevorrichtung oder die Krankentragestuhlaufnahmevorrichtung zu befördern, insbesondere zu ziehen. Die Trage bzw. Krankentrage, der Rollstuhl oder der Krankentragestuhl kann allgenmein auch als Transportmittel bezeichnet werden, welches je nach seiner Ausbildung auf einer dazu entsprechend ausgebildeten Personenaufnahmeeinheit aufgenommen werden kann. Das erfolgt zumeist durch eine Zugkraft.

Weiters wäre es auch noch möglich, dass an dem als Personenaufnahmeeinheit ausgebildeten Zubehörteil 17, insbesondere der Krankentrageaufnahmevorrichtung, eine Rampe 32 angeordnet ist, welche insbesondere lösbar daran gehalten ist. Die Rampe 32 kann auch schwenkbar ausgebildet sein, um so unterschiedliche Stellungen bzw. Positionen derselben relativ bezüglich der Personenaufnahmeeinheit, insbesondere der Krankentrageaufnahmevorrichtung, einstellen zu können. Zusätzlich kann die Rampe 32 in zumindest einer ihrer Schwenkstellungen mittels einer Verriegelungsvorrichtung 33 arretierbar ausgerüstet sein.

Die Personenaufnahmeeinheit kann unterschiedlichst ausgebildet und in seiner Ausführung an die jeweiligen Anforderungen daran angepasst sein. Zur Aufnahme einer Trage, auch in den unterschiedlichen Größenausbildungen je nach Körpergröße und/oder Masse bzw. Gewicht des Patienten, wird diese allgemein als Krankentrageaufnahmevorrichtung bzw. Krankentragelagerung bezeichnet. Durch die Möglichkeit der bevorzugt im Bereich der Korbvorderseite 9 nahezu offen ausgebildeten Korbumwehrung 6 sowie der bodennahen Anordnung der Personenaufnahmeeinheit kann die Hilfs- bzw. Rettungsperson wesentlich besser die aufgenommene Person, insbesondere den Patienten, betreuen. Dies insbesondere dann, wenn auch während des Abtransports im Rettungskorb 4 gleich mit lebensrettenden Sofortmaßnahmen begonnen werden muss. Dazu wird der Patient bevorzugt mit seinem Kopf- und Schulterbereich in Richtung auf die Korbrückseite 12 zeigend im Rettungskorb 4 aufgenommen. Damit können die Beine auf die von der Korbrückseite 12 abgewendete Seite über die Korbvorderseite 9 vorragen, sind jedoch von der Trage sowie von der Personenaufnahmeeinheit unterstützt. Für die durchzuführende Reanimation kann so die Hilfs- bzw. Rettungsperson eine wesentlich ergonomischere und kraftschonendere Haltung bei der Herzmassage einnehmen, als dies bei einer Anordnung der Personenaufnahmeeinheit oberhalb des Handlaufs wäre.

Wie nun besser aus der Fig. 5 zu ersehen ist, kann an dem zumindest einen säulenartigen und entfernbar ausgebildeten Tragelement 7 ein erstes Arretierelement 21 angeordnet oder ausgebildet sein. Das erste Arretierelement 21 kann dabei bevorzugt im Bereich des ersten Verbindungselements 16 vorgesehen bzw. angeordnet sein. An der zumindest einen ersten Aufnahmevorrichtung 15 ist ein zweites Arretierelement 22 angeordnet oder ausgebildet, wobei bei in miteinander Eingriff stehenden Arretierelementen 21, 22 diese eine Arretiervorrichtung 23 ausbilden. Dies erfolgt dann, wenn sich auch das erste Verbindungselement 16 in der mit der ersten Aufnahmevorrichtung 15 verbundenen und/oder gekuppelten Stellung befindet. Damit kann das oder können die Tragelemente 7 vor einer unbeabsichtigten Abnahme vom Rettungskorb 4 gesichert werden.

Wurde nun zumindest eines der Tragelemente 7 mit seinem ersten Verbindungselement 16 von der ersten Aufnahmevorrichtung 15 entfernt, steht die erste Aufnahmevorrichtung 15 zur Aufnahme eines anderen Verbindungselements zur Verfügung. So kann, wie zuvor beschrieben, z.B. ein benötigter Zubehörteil 17 mit dessen zumindest einen zweiten Verbindungselement 18 mit der dafür vorgesehenen ersten Aufnahmevorrichtung 15 verbunden werden. Um auch hier ein unbeabsichtigtes Lösen und/oder eine zusätzliche Fixierung zu erreichen, kann auch an dem zumindest einen zweiten Verbindungselement 18 ebenfalls das erste Arretierelement 21 angeordnet oder ausgebildet sein. Dieses kann nun ebenfalls mit dem an der ersten Aufnahmevorrichtung 15 angeordneten oder ausgebildeten zweiten Arretierelement 22 in Eingriff zur Bildung der Arretiervorrichtung 23 gebracht werden. Damit kann auch das Zubehörteil 17 arretiert bzw. fixiert gehalten werden.

Um das Zubehörteil 17, insbesondere die als Krankentrageaufnahmevorrichtung ausgebildete Personenaufnahmeeinheit, in einem vorbestimmten Abstand oberhalb der durch den Korbboden 5 definierten Aufstandsfläche abstützen können, wäre es auch noch möglich, das zumindest zweite Verbindungselement 18 des Zubehörteils 17 unter Zwischenschaltung zumindest eines nicht näher dargestellten Distanzelements bedarfsweise lösbar mit der ersten Aufnahmevorrichtung 15 zu verbinden. Die Ausbildung des zumindest einen Distanzelements kann analog zur Ausbildung des Tragelements 7 erfolgen, wobei jedoch die Länge bzw. Höhe dazu im Vergleich kürzer bzw. geringer oder aber auch länger ausgebildet sein kann.

Das Tragelement 7 ist zumeist rohrförmig ausgebildet. Das erste Verbindungselement 16 ist als Steckzapfen 24 ausgebildet, welcher mit dem dem Korbboden 5 zugewendeten Ende des Tragelement 7 verbunden ist. Dabei kann der Steckzapfen 24 mit einem Zentrieransatz 25 in das rohrförmige Tragelement 7 hineinragen. Der Endbereich des Steckzapfens 24 kann zumindest abschnittsweise kegelförmig oder keilförmig verjüngend ausgebildet sein. Weiters kann ein Stirnende 26 des Tragelements 7 an einem zumeist flanschartig ausgebildeten Ansatz 27 des Steckzapfens 24 in Axialrichtung abgestützt sein. Der Ansatz 27 kann als Stützteil für das gesamte Tragelement 7 dienen und eine axiale Abstützung an der ersten Aufnahmevorrichtung 15 bewirken.

Die erste Aufnahmevorrichtung 15 ist hier als Hülse 28 ausgebildet, welche in ihrem Inneren eine in etwa gegengleich zum Steckzapfen 24 ausgebildete Raumform aufweist. Damit kann eine Aufnahme und damit verbunden eine gewisse Zentrierung des Steckzapfens 24 und des damit verbundenen Tragelements 7 in der ersten Aufnahmevorrichtung 15 erzielt werden. In Axialrichtung kann die Hülse 28 mit einem an dieser angeordneten oder ausgebildeten Flansch 29 daran abgestützt sein.

Eine weitere Möglichkeit einer Ausführungsform des Zubehörteils 17 als Personenaufnahmeeinheit bestünde darin, diese als Rollstuhlaufnahmevorrichtung oder als Krankentragestuhlaufnahmevorrichtung auszubilden. Dies ist in den Fig. 6 bis 9 vereinfacht dargestellt.

Damit wird auch bei einem Rettungskorb 4 in Verbindung insbesondere mit einer Drehleiter 3 durch das bedarfsweise Öffnen der Korbumwehrung 6 die Möglichkeit geschaffen, eine auf einem Rollstuhl oder einem Krankentragestuhl sitzende Person im Rettungskorb 4 einfacher aufnehmen zu können, ohne dass die Person samt Rollstuhl oder Krankentragestuhl über den Handlauf in den Rettungskorb 4 gehoben werden muss. Für den Transport im Rettungskorb 4 ist noch für zusätzliche Halte- bzw. Sicherheitsvorrichtung zu sorgen, damit entweder die Trage samt Patient oder der Rollstuhl samt der darauf sitzenden Person vor einem Absturz gesichert gehalten ist.

In diesem Zusammenhang wird aber auch noch darauf hingewiesen, dass aus Sicherheitsgründen für die Hilfs- bzw. Rettungsperson oder mehrere derselben am Rettungskorb 4, insbesondere im Bereich der Korbumwehrung 6, zumindest ein, bevorzugt jedoch mehrere verteilt angeordnete Rückhalteelemente vorgesehen sind, an welchen sich der Retter oder die Rettungspersonen z.B. über ein Sicherungselement, wie ein Sicherungsseil oder dergleichen, selbst vor einem Absturz aus dem vorne offenen Rettungskorb 4 sichern kann bzw. können.

In der Fig. 6 ist nun dargestellt, dass im Rettungskorb 4 an dessen Korbboden 5 ein Rollstuhl für Rettungszwecke aufgenommen und abgestellt ist. Dazu ist im vorliegenden Ausführungsbeispiel im Bereich der Korbvorderseite 9 die Korbumwehrung 6 zumindest teilweise entfernt worden. Um trotzdem einen gewissen Schutz vor einem unbeabsichtigten Absturz aus dem Rettungskorb 4 zuhaben, ist hier noch zusätzlich dargestellt, dass der Handlauf mittels eines zusätzlich angeordneten, insbesondere stangenförmig ausgebildeten Hilfselements 34 im Bereich der Korbvorderseite 9 durchgängig ausgebildet ist. Das oder die entfernbaren Tragelemente 7 sind hier bereits entfernt worden, wobei Teilbereiche der Korbvorderseite 9 auch noch durch Türflügel oder dergleichen verschlossen werden können.

In den Fig. 7 und 8 ist noch beim Rettungskorb 4 dargestellt, dass an diesem zur Erleichterung des Ein- sowie Ausschiebens des Rollstuhls oder des Kantentragestuhls die Rampe 32 im Bereich des Korbbodens 5 am Rettungskorb 4 angeordnet ist. Die Rampe 32 kann lösbar am Rettungskorb 4, insbesondere dessen Korbboden 5 befestigt sein. Dazu kann wiederum ein Zusammenwirken eines zweiten Verbindungselements 18, welches an der Rampe 32 angeordnet ist, mit der ersten Aufnahmevorrichtung 15 erfolgen. Damit kann die Rampe 32 bedarfsweise angebracht sowie bei Bedarf auch wieder rasch entfernt werden. Weiters kann die Rampe 32 auch schwenkbar ausgebildet sein, um so unterschiedliche Stellungen bzw. Positionen derselben relativ bezüglich des Korbbodens 5 einstellen zu können. Gleichfalls kann auch wiederum die Rampe 32 in zumindest einer ihrer Schwenkstellungen mittels der Verriegelungsvorrichtung 33 arretierbar ausgebildet sein.

Ist beispielsweise eine nicht näher dargestellte Steuerungsvorrichtung für die Durchführung der Verstellbewegung des Rettungskorbes 4 direkt im Rettungskorb 4 im Bereich der Korbumwehrung 6 vorgesehen, ist es möglich, die Rampe 32 außermittig bezüglich der Breite des Rettungskorbes 4 an diesem anzuordnen. Gleichfalls ist es aber auch noch möglich, die Rampe 32 selbst in einer parallelen Ebene zum Korbboden 5 verschwenkbar an diesem zu lagern. Des Weiteren kann die Blickrichtung der im Rettungskorb aufgenommenen und am Rollstuhl oder am Krankentragestuhl sitzenden Person nach Bedarf frei gewählt werden. Im vorliegenden Ausführungsbeispiel ist gezeigt, dass die Blickrichtung von der Korbrückseite 12 in Richtung auf die Korbvorderseite 9 erfolgt.

Bei der in der Fig. 9 gewählten Darstellung ist nunmehr gezeigt, dass die Rampe 32 in ihrer abgeklappten Stellung relativ bezüglich des Korbbodens 5 dazu ausgerichtet ist. So umfasst im vorliegenden Ausführungsbeispiel die Personenaufnahmeeinheit die Rampe 32 sowie eine im Bereich des Korbbodens 5 verlaufende Führungsanordnung für die Räder des Rollstuhls oder des Krankentragestuhls. Die Befestigung und/oder Halterung der Personenaufnahmeeinheit kann dabei durch Verbindung des zweiten Verbindungselements 18 mit der ersten Aufnahmevorrichtung 15 erfolgen. Des Weiteren sind die im Eckbereich angeordneten Schwenktüren in ihrer geöffneten Stellung gezeigt, wodurch nahezu die volle Breite der Korbvorderseite 9 für die Aufnahme des Rollstuhls oder des Krankentragestuhls zur Verfügung steht.

So kann auch bedarfsweise eine auf einem Rollstuhl oder einem Krankentragestuhl sitzende Person einfach und kräfteschonend im Rettungskorb aufgenommen werden. Zusätzliche Hilfsmittel, wie die zuvor beschriebenen Stellmittel 20 können unterstützend dazu eingesetzt werden.

Die Ausführungsbeispiele zeigen mögliche Ausführungsvarianten des Rettungskorbs 4, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Die den eigenständigen erfinderischen Lösungen zugrundeliegende Aufgabe kann der Beschreibung entnommen werden.

Vor allem können die einzelnen in den Fig. 1; 2, 3, 4; 5; 6, 7, 8, 9 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

Der Ordnung halber sei abschließend darauf hingewiesen, dass zum besseren Verständnis des Aufbaus des Rettungskorbs 4 dieser bzw. dessen Bestandteile teilweise unmaßstäblich und/oder vergrößert und/oder verkleinert dargestellt wurden.

**Bezugszeichenaufstellung**

| | | | |
|---|---|---|---|
| 1 | Hubrettungsfahrzeug | 31 | Kupplungsvorrichtung |
| 2 | Fahrgestell | 32 | Rampe |
| 3 | Drehleiter | 33 | Verriegelungsvorrichtung |
| 4 | Rettungskorb | 34 | Hilfselement |
| 5 | Korbboden | | |
| 6 | Korbumwehrung | | |
| 7 | Tragelement | | |
| 8 | Durchstiegsöffnung | | |
| 9 | Korbvorderseite | | |
| 10 | linke Korbseite | | |
| 11 | rechte Korbseite | | |
| 12 | Korbrückseite | | |
| 13 | Mittelabschnitt | | |
| 14 | Verbindungselement | | |
| 15 | erste Aufnahmevorrichtung | | |
| 16 | erstes Verbindungselement | | |
| 17 | Zubehörteil | | |
| 18 | zweites Verbindungselement | | |
| 19 | zweite Aufnahmevorrichtung | | |
| 20 | Stellmittel | | |
| 21 | erstes Arretierelement | | |
| 22 | zweites Arretierelement | | |
| 23 | Arretiervorrichtung | | |
| 24 | Steckzapfen | | |
| 25 | Zentrieransatz | | |
| 26 | Stirnende | | |
| 27 | Ansatz | | |
| 28 | Hülse | | |
| 29 | Flansch | | |
| 30 | Steher | | |

## Patentansprüche

1. Rettungskorb (4) für ein Hubrettungsfahrzeug (1), insbesondere ein Feuerwehrauto mit Drehleiter (3), umfassend
- einen Korbboden (5),
- eine Korbumwehrung (6), die zumindest im Bereich einer Korbvorderseite (9), im Bereich einer linken und/oder rechten Korbseite (10, 11) sowie gegebenenfalls im Bereich einer Korbrückseite (12) angeordnet ist,
- wobei die Korbumwehrung (6) zumindest ein säulenartig ausgebildetes und vom Korbboden (5) aufragendes Tragelement (7) umfasst, welches zumindest eine Tragelement (7) zumeist rohrförmig ausgebildet ist und in einem äußeren Randbereich des Korbbodens (5) angeordnet ist,
**dadurch gekennzeichnet, dass**
- am Korbboden (5) im Bereich des zumindest einen im äußeren Randbereich des Korbbodens (5) angeordneten Tragelements (7) zumindest eine erste Aufnahmevorrichtung (15) angeordnet oder ausgebildet ist,
- die zumindest eine erste Aufnahmevorrichtung (15) als Hülse (28) ausgebildet ist,
- das zumindest eine Tragelement (7) auf seiner dem Korbboden (5) zugewendeten Seite ein erstes Verbindungselement (16) aufweist, welches erste Verbindungselement (16) bedarfsweise lösbar mit der ersten Aufnahmevorrichtung (15) verbunden ist,
- das erste Verbindungselement (16) als Steckzapfen (24) ausgebildet ist, welcher Steckzapfen (24) mit dem dem Korbboden (5) zugewendeten Ende des Tragelements (7) verbunden ist,
- bei Wegnahme des Tragelements (7) von der ersten Aufnahmevorrichtung (15) zumindest ein an einem Zubehörteil (17) angeordnetes oder ausgebildetes zweites Verbindungselement (18) bedarfsweise lösbar mit der ersten Aufnahmevorrichtung (15) verbindbar ist.

2. Rettungskorb (4) nach Anspruch 1, **dadurch gekennzeichnet, dass** an dem zumindest einen Tragelement (7), insbesondere an dessen ersten Verbindungselement (16), oder an dem zumindest einen zweiten Verbindungselement (18) des Zubehörteils (17) ein erstes Arretierelement (21), und an der zumindest einen ersten Aufnahmevorrichtung (15) ein zweites Arretierelement (22) angeordnet oder ausgebildet ist, welche Arretierelemente (21, 22) in der miteinander verbundenen Stellung des ersten Verbindungselements (16) und der ersten Aufnahmevorrichtung (15) oder des zweiten Verbindungselements (18) und der ersten Aufnahmevorrichtung (15) miteinander in Eingriff stehen und jeweils eine Arretiervorrichtung (23) ausbilden.

3. Rettungskorb (4) nach Anspruch 1 oder 2, **dadurch gekennzeichnet, dass** das zumindest zweite Verbindungselement (18) des Zubehörteils (17) unter Zwischenschaltung zumindest eines Distanzelements bedarfsweise lösbar mit der ersten Aufnahmevorrichtung (15) verbindbar ist.

4. Rettungskorb (4) nach einem der vorhergehenden Ansprüche, **dadurch gekennzeichnet, dass** insbesondere in einem Mittelabschnitt (13) der Korbvorderseite (9) sowie in dessen Längserstreckung gesehen am Korbboden (5) mehrere, insbesondere zwei, voneinander beabstandete erste Aufnahmevorrichtungen (15) angeordnet oder ausgebildet sind.

5. Rettungskorb (4) nach Anspruch 4, **dadurch gekennzeichnet, dass** an jeder der ersten Aufnahmevorrichtungen (15) jeweils eines der Tragelemente (7) befestigbar ist, wobei die Tragelemente (7), insbesondere im Bereich ihrer vom Korbboden (5) abgewendeten Enden, über zumindest ein sich zwischen diesen erstreckendes Verbindungselement (14) miteinander verbunden sind.

6. Rettungskorb (4) nach einem der vorhergehenden Ansprüche, **dadurch gekennzeichnet, dass** das zumindest eine Tragelement (7) in seinem vom Korbboden (5) abgewendeten Endbereich eine zweite Aufnahmevorrichtung (19) aufweist, wobei das zweite Verbindungselement (18) des Zubehörteils (17) bedarfsweise lösbar mit der zweiten Aufnahmevorrichtung (19) verbindbar ist.

7. Rettungskorb (4) nach einem der vorhergehenden Ansprüche, **dadurch gekennzeichnet, dass** die Korbumwehrung (6) zumindest eine verschließbare Durchstiegsöffnung (8) aufweist, welche Durchstiegsöffnung (8) insbesondere im Bereich der Korbvorderseite (9) angeordnet ist.

8. Rettungskorb (4) nach Anspruch 7, **dadurch gekennzeichnet, dass** sich die zumindest eine verschließbare Durchstiegsöffnung (8) ausgehend von dem zumindest einen Tragelement (7) bis in den Bereich der linken und/oder rechten Korbseite (10, 11) erstreckt.

9. Rettungskorb (4) nach einem der vorhergehenden Ansprüche, **dadurch gekennzeichnet, dass** an diesem und/oder am Zubehörteil (17) zumindest ein Stellmittel (20), insbesondere eine Seilwinde, ein Kettenzug, ein Flaschenzug, ein Linearantrieb, ein Spindelantrieb, ein Zahnstangenantrieb, ein druckmittelbetätigter Antrieb, oder eine Umlenkrolle angeordnet ist, um damit die aufzunehmende Person samt dessen Transportmittel auf eine Personenaufnahmeeinheit zu befördern.

10. Rettungskorb (4) nach Anspruch 9, **dadurch gekennzeichnet, dass** das Stellmittel (20) mittels einer Kupplungsvorrichtung (31) bedarfsweise lösbar mit dem Zubehörteil (17) verbunden ist.

11. Rettungskorb (4) nach einem der vorhergehenden Ansprüche, **dadurch gekennzeichnet, dass** das Zubehörteil (17) ausgewählt ist aus der Gruppe von Scheinwerfer, Hochdrucklüfter, Wasserwerfer oder Halter derselben, Rampe (32), Personenaufnahmeeinheit wie Krankentrageaufnahmevorrichtung, Krankentragestuhlaufnahmevorrichtung oder Rollstuhlaufnahmevorrichtung.

12. Rettungskorb (4) nach Anspruch 11, **dadurch gekennzeichnet, dass** an dem als Personenaufnahmeeinheit ausgebildeten Zubehörteil (17) die Rampe (32) angeordnet ist, welche insbesondere lösbar daran gehalten ist.

13. Rettungskorb (4) nach Anspruch 11 oder 12, **dadurch gekennzeichnet, dass** die Rampe (32) schwenkbar ausgebildet ist.

14. Rettungskorb (4) nach Anspruch 13, **dadurch gekennzeichnet, dass** die Rampe (32) in zumindest einer ihrer Schwenkstellungen mittels einer Verriegelungsvorrichtung (33) arretierbar ist.

15. Hubrettungsfahrzeug (1), insbesondere Feuerwehrauto, mit einem Fahrgestell (2) und einer Drehleiter (3) oder einem Teleskop- oder Gelenkmast, sowie einem an einem vom Fahrgestell (2) abgewendeten Ende eines Leitersatzes der Drehleiter (3) oder dem Teleskop- oder Gelenkmast gehaltenen Rettungskorb (4), **dadurch kennzeichnet, dass** der Rettungskorb (4) nach einem der vorhergehenden Ansprüche ausgebildet ist.

## Claims

1. A rescue cage (4) for a hoisting rescue vehicle (1), in particular a fire truck having a turntable ladder (3), comprising
- a cage base (5),
- a cage barrier (6) disposed at least in the region of a cage front end (9), in the region of a left-hand and/or right-hand cage side (10, 11) and optionally in the region of a cage rear end (12),
- wherein the cage barrier (6) comprises at least one support element (7) designed to be column-like and projecting upwards from the case base (5), which at least one support element (7) is in most cases designed to be tubular and is disposed in an outer peripheral region of the cage base (5),
**characterized in that**
- at least one first receiving device (15) is disposed or provided on the cage base (5) in the region of the at least one support element (7) disposed in the outer peripheral region of the cage base (5),
- the at least one first receiving device (15) is provided in the form of a sleeve (28),
- the at least one support element (7) has a first connecting element (16) on its end facing the cage base (5), which first connecting element (16) is connected to the first receiving device (15) in such a way as to be detachable as required,
- the first connecting element (16) is provided in the form of a plug-in pin (24), which plug-in pin (24) is connected to the end of the support element (7) facing the cage base (5),
- when the support element (7) is removed from the first receiving device (15), at least one second connecting element (18) disposed or provided on an accessory (17) can be connected to the first receiving device (15) in such a way as to be detachable as required.

2. The rescue cage (4) according to claim 1, **characterized in that** a first locking element (21) is disposed or provided on the at least one support element (7), in particular on its first connecting element (16), or on the at least one second connecting element (18) of the accessory (17), and a second locking element (22) is disposed or provided on the at least one first receiving device (15), which locking elements (21, 22) engage with one another when the first connecting element (16) and the first receiving device (15) or the second connecting element (18) and the first receiving device (15) are in the mutually connected position and respectively form a locking system (23).

3. The rescue cage (4) according to claim 1 or 2, **characterized in that** the at least one second connecting element (18) of the accessory (17) can be connected to the first receiving device (15) so as to be detachable when necessary with at least one spacer element connected in between.

4. The rescue cage (4) according to one of the preceding claims, **characterized in that** several, in particular two, mutually spaced apart first receiving devices (15) are disposed or provided, in particular in a middle section (13) of the cage front end (9) as well as on the cage base (5) as viewed in its longitudinal extension.

5. The rescue cage (4) according to claim 4, **characterized in that** one of the support elements (7) can be attached respectively to each of the first receiving devices (15), wherein the support elements (7) are connected to one another, in particular in the region of their ends facing away from the cage base (5), by means of at least one connecting element (14) extending between them.

6. The rescue cage (4) according to one of the preceding claims, **characterized in that** the at least one support element (7) has a second receiving device (19) in its end region facing away from the cage base (5), wherein the second connecting element (18) of the accessory (17) can be connected to the second receiving device (19) in such a way that it can be detached as required.

7. The rescue cage (4) according to one of the preceding claims, **characterized in that** the cage barrier (6) has at least one closable access opening (8), which access opening (8) is disposed in particular in the region of the cage front end (9).

8. The rescue cage (4) according to claim 7, **characterized in that** the at least one closable access opening (8) extends from the at least one support element (7) into the region of the left-hand and/or right-hand cage side (10, 11).

9. The rescue cage (4) according to one of the preceding claims, **characterized in that** it and/or an accessory (17) is provided with at least one actuating means (20), in particular a cable winch, a chain block, a pulley block, a linear drive, a spindle drive, a rack and pinion drive, a pressure-operated drive or a deflection roller, in order to therewith convey the person to be accommodated together with their transport means onto a person holding unit.

10. The rescue cage (4) according to claim 9, **characterized in that** the actuating means (20) is connected to the accessory (17) by means of a coupling device (31) in such a way as to be detachable as required.

11. The rescue cage (4) according to one of the preceding claims, **characterized in that** the accessory (17) is selected from the group comprising floodlights, high-pressure blowers, water cannons or holders for the latter, ramps (32), person holding units such as a stretcher holding device, stretcher chair holding device or wheelchair holding device.

12. The rescue cage (4) according to claim 11, **characterized in that** the ramp (32) is disposed on the accessory (17) provided in the form of the person holding unit and is in particular retained thereon in a detachable manner.

13. The rescue cage (4) according to claim 11 or 12, **characterized in that** the ramp (32) is designed to be pivotable.

14. The rescue cage (4) according to claim 13, **characterized in that** the ramp (32) can be locked in at least one of its pivoted positions by means of a locking device (33).

15. A hoisting rescue vehicle (1), in particular a fire truck, having a chassis (2) and a turntable ladder (3) or a telescopic or articulated mast, as well as a rescue cage (4) retained on the end of a ladder set of the turntable ladder (3) or the telescopic or articulated mast facing away from the chassis (2), **characterized in that** the rescue cage (4) is designed according to one of the preceding claims.

## Revendications

1. Nacelle de sauvetage (4) pour un véhicule de sauvetage à nacelle élévatrice (1), plus particulièrement un véhicule de lutte contre l'incendie avec échelle pivotante (3) comprenant
- un fond de nacelle (5),
- une clôture de nacelle (6) qui est disposée au moins au niveau d'une face avant de la nacelle (9), au niveau d'un côté gauche et/ou droit de la nacelle (10, 11) ainsi que, le cas échéant, au niveau d'une face arrière de la nacelle (12),
- la clôture de nacelle (6) comprenant au moins un élément porteur (7) en forme de colonne et dépassant du fond de nacelle (5), cet au moins un élément porteur (7) présentant une forme générale tubulaire et étant disposé dans une zone de bord externe du fond de nacelle (5),
**caractérisée en ce que**
- sur le fond de nacelle (5), au niveau de l'au moins un élément porteur (7) disposé dans la zone de bord externe du fond de nacelle (5), est disposé ou réalisé un premier dispositif de logement (15),
- l'au moins un premier dispositif de logement (15) est conçu comme un manchon (28),
- l'au moins un élément porteur (7) comprend, sur son côté orienté vers le fond de nacelle (5), un premier élément de liaison (16), ce premier élément de liaison (16) étant relié de manière amovible si nécessaire avec le premier dispositif de logement (15),
- le premier élément de liaison (16) est conçu comme un tenon d'emboîtement (24), ce tenon d'emboîtement (24) étant relié avec l'extrémité, orientée vers le fond de nacelle (5), de l'élément porteur (7),
- lors du retrait de l'élément porteur (7) du premier dispositif de logement (15), au moins un deuxième élément de liaison (18) disposé ou réalisé sur un élément accessoire (17) peut être relié de manière amovible si nécessaire avec le premier dispositif de logement (15).

2. Nacelle de sauvetage (4) selon la revendication 1, **caractérisée en ce que**, sur l'au moins un élément porteur (7), plus particulièrement sur son premier élément de liaison (16) ou sur l'au moins un deuxième élément de liaison (18) de l'élément accessoire (17), un premier élément d'arrêt (21) et sur l'au moins un premier dispositif de logement (15), un deuxième élément d'arrêt (22) est disposé ou réalisé, ces éléments d'arrêt (21, 22) étant emboîtés entre eux dans la position de liaison mutuelle du premier élément de liaison (16) et du premier dispositif de logement (15) ou du deuxième élément de liaison (18) et du premier dispositif de logement (15) et formant chacun un dispositif d'arrêt (23).

3. Nacelle de sauvetage (4) selon la revendication 1 ou 2, **caractérisée en ce que** l'au moins un deuxième élément de liaison (18) de l'élément accessoire (17) peut être relié, en intercalant au moins un élément d'écartement, de manière amovible si nécessaire avec le premier dispositif de logement (15).

4. Nacelle de sauvetage (4) selon l'une des revendications précédentes, **caractérisée en ce que**, plus particulièrement dans une portion centrale (13) de la face avant de la nacelle (9) ainsi que, vu dans son extension longitudinale sur le fond de nacelle (5), sont disposés ou réalisés plusieurs, plus particulièrement deux, premiers dispositifs de logement (15) éloignés les uns des autres.

5. Nacelle de sauvetage (4) selon la revendication 4, **caractérisée en ce que**, sur chacun des premiers dispositifs de logement (15) peut être fixé un des éléments porteurs (7), les éléments porteurs (7) étant reliés entre eux, plus particulièrement au niveau de leurs extrémités opposées au fond de nacelle (5), par l'intermédiaire d'un élément de liaison (14) s'étendant entre eux.

6. Nacelle de sauvetage (4) selon l'une des revendications précédentes, **caractérisée en ce que** l'au moins un élément porteur (7) comprend, dans sa zone d'extrémité opposée au fond de nacelle (5), un deuxième dispositif de logement (19), le deuxième dispositif de logement (18) de l'élément accessoire (17) pouvant être relié de manière amovible si nécessaire avec le deuxième dispositif de logement (19).

7. Nacelle de sauvetage (4) selon l'une des revendications précédentes, **caractérisée en ce que** la clôture de la nacelle (6) comprend au moins une ouverture de passage verrouillable (8), cette ouverture de passage (8) étant disposée plus particulièrement au niveau de la face avant de la nacelle (9).

8. Nacelle de sauvetage (4) selon la revendication 7, **caractérisée en ce que** l'au moins une ouverture de passage verrouillable (8) s'étend de l'au moins un élément porteur (7) jusqu'au niveau du côté gauche et/ou droit de la nacelle (10, 11).

9. Nacelle de sauvetage (4) selon l'une des revendications précédentes, **caractérisée en ce que**, sur celle-ci et/ou sur l'élément accessoire (17), est disposé au moins un moyen de réglage (20), plus particulièrement un treuil à câble, un palan à chaîne, une poulie, un entraînement linéaire, un entraînement à broche, un entraînement à crémaillère, un entraînement actionné par un fluide sous pression ou un galet de renvoi, afin de transporter une personne avec ses moyens de transport sur une unité de logement de personnes.

10. Nacelle de sauvetage (4) selon la revendication 9, **caractérisée en ce que** le moyen de réglage (20) est relié, au moyen d'un dispositif de couplage (31), de manière amovible si nécessaire avec l'élément accessoire (17).

11. Nacelle de sauvetage (4) selon l'une des revendications précédentes, **caractérisée en ce que** l'élément accessoire (17) est sélectionné dans le groupe constitué de projecteurs, de ventilateurs haute pression, de canons à eau ou de supports de ceux-ci, d'une rampe (32), d'une unité de logement de personnes comme un dispositif de logement de brancard, un dispositif de logement de fauteuil de transport ou un dispositif de logement de chaise roulante.

12. Nacelle de sauvetage (4) selon la revendication 11, **caractérisée en ce que**, sur l'élément accessoire (17) conçu comme une unité de logement de personnes, est disposée la rampe (32) qui y est maintenue plus particulièrement de manière amovible.

13. Nacelle de sauvetage (4) selon la revendication 11 ou 12, **caractérisée en ce que** la rampe (32) est conçue de manière pivotante.

14. Nacelle de sauvetage (4) selon la revendication 13, **caractérisée en ce que** la rampe (32) peut être bloquée dans au moins une de ses positions de pivotement au moyen d'un dispositif de verrouillage (33).

15. Véhicule à nacelle de sauvetage élévatrice (1), plus particulièrement véhicule anti-incendie avec un châssis (2) et une échelle pivotante (3) ou un mât télescopique ou articulé, ainsi qu'une nacelle de sauvetage (4) maintenue à une extrémité, opposée au châssis (2), d'un ensemble d'échelle de l'échelle pivotante (3) ou au mât télescopique ou articulé, **caractérisé en ce que** la nacelle de sauvetage (4) est conçue selon l'une des revendications précédentes.
